# EUROPÄISCHE PATENTSCHRIFT

(11) **EP 0 745 818 B1**
(45) Veröffentlichungstag und Bekanntmachung des Hinweises auf die Patenterteilung: **06.03.2002**
(21) Anmeldenummer: 96108046.2
(22) Anmeldetag: 21.05.1996
(51) Int. Cl.: F26B 5/04, F26B 7/00

(54) **Vakuum-Trockenschrank**
Vacuum drying cabinet
Armoire de séchage à vide

(30) Priorität: 29.05.1995 DE 19518996
(43) Veröffentlichungstag der Anmeldung: 04.12.1996
(73) Patentinhaber: Dreisbach, Bernd, 57223 Kreuztal (DE)
(72) Erfinder: Dreisbach, Bernd, 57223 Kreuztal (DE)
(74) Vertreter: Valentin, Ekkehard, Dipl.-Ing.

(56) Entgegenhaltungen:
- DE-C- 585 800
- DE-C- 607 194
- DE-C- 713 607
- DE-C- 829 276
- GB-A- 1 016 690

## Beschreibung

Die Erfindung betrifft einen Vakuum-Trockenschrank nach dem Oberbegriff des Anspruchs 1.

Ein Trockenschrank dieser Art ist durch die DE 713 607 C bekannt geworden. Er besitzt mehrere übereinander angeordnete Kammern, von denen jede aus einem einstückigen Blechstreifen besteht, der durch Abbiegen zu einem rechteckigen Hohlprofil geformt wird. Die jeweils aneinanderstoßenden Stimkanten des Blechstreifens werden durch eine Schweißnaht miteinander verbunden. Die Kammern werden von mit dem Trockenschrankgehäuse verbundenen Rahmen getragen bzw. aufgenommen und sind sowohl vome als auch hinten offen, was somit zwei Einführungsöffnungen erfordert. Entsprechend diesen Einführungsöffnungen werden mittels die Rahmen ergänzenden Rahmenteilen Stimwände gebildet. Zur Abstützung der Kammern gegen das umfassende Gehäuse und zur Führung des die kompletten Kammem umspülenden Heizmediums sind Stützteile erforderlich. Außerdem sind zum Ausgleich der Kräfte aufgrund des Vakuums in den Kammern auf alle Ober- und Unterseiten der Kammern Stege geschweißt, die mit Bohrungen versehen sind, durch die zur Verbindung zudem auch noch Stehbolzen geschlagen werden. Weiterhin sind die äußeren horizontalen Blechstreifen der jeweils obersten und untersten Kammer über Profileisen stehbolzenartig mit dem Gehäuse verbunden, um eine ausreichende Festigkeit gegen den äußeren Luftdruck zu erhalten.

Es sind weiterhin auch solche Trockenschränke seit langem bekannt, die einen großen Vakuum-Raum aufweisen, in dem Heiz- und/oder Kühlplatten eingeschraubt bzw. eingeschweißt sind. Die Heiz- und/oder Kühlplatten liegen dabei auf Stützleisten, die innen an den Seitenwänden des Schrankes vorgesehen sind. Die Leitungen für das die Heiz- und/oder Kühlplatten speisende Wärmeübertragungsmedium sind durch die Schrankrück- bzw. Seitenwand geführt. Die Seitenwände des Trockenschranks werden durch massive Leisten stabilisiert, um eine Implosion zu verhindern.

Ein Nachteil dieser bekannten Trockenschränke ist, daß die Zuführung für das Wärmeübertragungsmedium zu den Heiz- und/oder Kühlplatten durch den Vakuumschrank geführt sind, wodurch aufwendige Dichtungen notwendig werden. Derartige Vakuum-Trockenschränke werden zum Trocknen von pharmazeutischen oder chemischen Präparaten bzw. Lebensmitteln eingesetzt. Eine wichtige Voraussetzung für diesen Einsatz ist, daß der Innenraum des Vakuum-Trockenschranks sehr sauber gehalten wird. Dazu werden bereits automatische Reinigungsanlagen angeboten. Ein weiterer Nachteil des bekannten Vakuum-Trockenschrankes sind die vielen verdeckten bzw. durch die Reinigungsanlage nicht erreichbare Stellen, z. B. an den Ein- und Auslässen des Wärmeübertragungsmediums oder an den Auflagebereichen der Heiz- und/oder Kühlplatten auf den Stützleisten. Nachteilig sind weiterhin die materialaufwendigen Versteifungen für den Vakuum-Trockenschrank, die diesen zudem extrem schwer machen.

Es wurden auch schon Vakuum-Trockenschranksysteme vorgeschlagen, die aus einer Vielzahl kleiner, aufeinander angeordneter Schränke zusammengestellt worden sind. Nachteilig bei diesen kleinen Vakuum-Trockenschränken ist, daß jeder Schrank eine Evakuierungsleitung und entsprechende Manometer usw. benötigt. Hinzu kommt, daß jeder Schrank eine eigene Tür aufweist, so daß ein maschinelles Befüllen und gegebenenfalls Reinigen durch die vielen zu öffnenden Türen stark behindert wird.

Der Erfindung liegt die Aufgabe zugrunde, einen Vakuum-Trockenschrank der gattungsgemäßen Art so auszubilden, daß er leicht, auch maschinell, zu reinigen sowie mit geringem Aufwand und kostengünstig zu erstellen ist.

Diese Aufgabe wird durch die Merkmale des Anspruchs 1 gelöst. Die einzelnen Mulden bilden dabei, miteinander verbunden, den Vakuum-Raum. Die Zu- und Ableitungen für das Wärmeübertragungsmedium sind zwischen den Ober- und Unterblechen der Heiz- und/oder Kühlplatten außerhalb des Vakuum-Raums angeschlossen. Die durch die abgebogenen Seitenstreifen gebildeten Mulden sind frei von Ecken, Absätzen und unzugänglichen Bereichen, so daß eine manuelle und/oder maschinelle Reinigung problemlos optimal erfolgen kann. Hinzu kommt, daß die Ober- und Unterbleche speziell behandelt, z.B. poliert sein können, so daß eine Reinigung der Flächen zudem noch besser möglich ist. Die Mulden stützen sich gegenseitig ab und sind durch die zwischen ihnen angeordneten Zwischenleisten und Seitenleisten so stabilisiert, daß keine aufwendigen Versteifungen als Implosionsschutz notwendig sind. Hier können selbstverständlich auch widerstandspunktgeschweißte Leichtbauplatten als Heiz- und/oder Kühlplatten eingesetzt werden.

Weiter vorteilhafte Ausgestaltungen ergeben sich, wenn die Merkmale der Unteransprüche bei einem erfindungsgemäßen Vakuum-Trockenschrank verwirklicht werden.

Besonders vorteilhaft sind die Merkmale des Anspruchs 4 in seiner Rückbeziehung auf Anspruch 3 oder die des Anspruchs 5. Bei einer derartigen Ausgestaltung des Beruhigungsraumes kann die Evakuierungsleitung fest am Rahmen angeschlossen werden, so daß keine beweglichen Zuführungen notwendig werden.

Ausführungsbeispiele der Erfindung werden anhand einer Zeichnung näher erläutert. Dabei zeigen
- Figur 1: eine teilweise geschnitten dargestellte Seitenansicht des erfindungsgemäßen Vakuum-Trockenschranks mit in der Verschlußtür vorgesehenem Beruhigungsraum,
- Figur 2: eine abgebrochen dargestellte Seitenansicht des erfindungsgemäßen Vakuum-Trockenschranks, bei der der Rahmen als Beruhigungsraum ausgebildet ist, und
- Figur 3: eine abgebrochen dargestellte Seitenansicht eines Vakuum-Trockenschranks mit zwei Verschlußtüren (nicht Gegenstand der Erfindung).

Fig. 1 zeigt einen Vakuum-Trockenschrank 1, welcher aus einer Anzahl von Mulden 2 bis 2''''' und einer Tür 3 gebildet wird. Die Mulden 2 weisen Heiz- und/oder Kühlplatten 4 auf, die von Oberblechen 5 und Unterblechen 6 gebildet werden. Zwischen den Oberblechen 5 und den Unterblechen 6 sind Zwischenleisten 7 und Seitenleisten 8 angeordnet, über die die Oberbleche 5 und Unterbleche 6 miteinander verbunden sind und die die Heiz- und/oder Kühlplatten 4 seitlich abschließen. An die Heiz- und/oder Kühlplatten 4 sind Zu- und Abflüsse 9 für das Wärmeübertragungsmedium angeschlossen, die in einen gemeinsamen Vor- bzw. Rücklauf 10 münden. Der Durchsatz des Wärmeübertragungsmediums durch die Heiz- und/oder Kühlplatten 4 wird durch die Anordnung und die Abstände zwischen den Zwischenleisten 7 und den Seitenleisten 8 bestimmt.

Die Oberbleche 5 und Unterbleche 6 sind an drei ihrer Seiten abgebogen und bilden Seitenstreifen 11, 12, 13, 14, deren Stirnflächen aufeinander ausgerichtet sind. Die Seitenstreifen 11 der Oberbleche 5 sind mit ihren Seitenstreifen 13 und mit den Seitenstreifen 12 der Unterbleche vakuumdicht verschweißt. Ähnlich sind die Seitenstreifen 14 der Unterbleche mit ihren Seitenstreifen 12 und den Seitenstreifen 13 der Oberbleche 5 verschweißt. Lediglich das äußerste Oberblech 5' und das äußerste Unterblech 6' sind ohne wesentliche Seitenstreifen ausgeführt.

Die Mulden 2 bis 2''''' sind von einem gemeinsamen Rahmen 15 umgeben, der den Abschluß der Mulden 2 bis 2''''' zur Tür bildet. Die Deckfläche 16 der Tür 3 ist zur Bildung eines Beruhigungsraums 17 zurückgesetzt. An der Deckfläche 16 ist ein Anschlußstutzen 18 für die Evakuierungsleitung des Trockenschranks vorgesehen.

Fig. 2 zeigt eine Tür 30, die keinen Beruhigungsraum aufweist. Dafür weist jedoch der Rahmen 150 vor der Front der Mulden 2 einen Beruhigungsraum 170 auf. Am Rahmen 150 ist ein Anschlußstutzen 180 vorgesehen, der über nicht gezeigte feste Leitungen mit der Vakuumpumpe verbunden ist.

Fig. 3 zeigt einen Vakuum-Trockenschrank, der von zwei Seiten beschick- und reinigbar ist. Auf beiden Seiten der Mulden 20 sind umlaufende Rahmen 15, 15' vorgesehen. Der Schrank wird durch Türen 3, 30 verschlossen. Im Gegensatz zum Schrank nach Fig. 1 müssen die Zu- und Ableitungen für das Wärmeübertragungsmedium bei diesem Schrank nicht an der Vorder- oder Rückfront, sondern an den Seiten angebracht sein. Außerdem ist hier eine weitere Möglichkeit der Anbringung des Anschlußstutzens 180' gezeigt. Auch hier ist, wie beim anschlußstutzen 180 nach Fig. 2 ein fester Anschluß der Vakuumleitung möglich.

Es besteht selbstverständlich auch die Möglichkeit, einen der Rahmen 15 durch einen Rahmen 150 zu ersetzen und an beiden Seiten Türen 30 vorzusehen. Weitere Alternativen sind z.B., daß zwei Rahmen 150 und zwei Türen 30 oder aber lediglich zwei Türen 3 vorgesehen werden. Auch eine Kombination von Rahmen 150 mit Türen 3 ist denkbar.

In den Zeichnungen wird aus Übersichtlichkeitsgründen nicht gezeigt, daß die Türen (3, 30) und/oder der Rahmen 150 und/oder die Seitenstreifen (11 - 14) mit Heiz- und/oder Kühlvorrichtungen ausgestattet sein können, um ein Kondensieren der abzusaugenden Brüden an den Wänden zu verhindern.

### Bezugszeichenübersicht

- 1: Vakuum-Trockenschrank
- 2: Mulde
- 3: Tür
- 4: Heiz- und/oder Kühlplatte
- 5: Oberblech
- 6: Unterblech
- 7: Zwischenleisten
- 8: Zwischenleisten
- 9: Zu- und Abflüsse
- 10: Vor- bzw. Rücklauf
- 11: Seitenstreifen
- 12: Seitenstreifen
- 13: Seitenstreifen
- 14: Seitenstreifen
- 15: Rahmen
- 16: Deckfläche
- 17: Beruhigungsraum
- 18: Anschlußstutzen
- 20: Mulde
- 30: Tür
- 150: Rahmen
- 170: Beruhigungsraum
- 180: Anschlußstutzen

## Patentansprüche

1. Vakuum-Trockenschrank (1) mit als Auflageflächen für Trockengutträger vorgesehenen, thermisch einstellbaren, von einem Wärmeübertragungsmedium durchflossenen Heiz- und/oder Kühlplatten (4), welche zu vakuumdichten, in einen eine Verschlußtür (3, 30) haltenden Rahmen (15, 150) eingelassene, einen mit diesern einen gemeinsamen Vakuumraum bildende Mulden (2) ausgebildete Ober- und Unterbleche (5, 6) aufweisen, die sich über den Durchsatz des Wärmeübertragungsmediums bestimmende und ihren Innenraum abschließende Zwischenleisten (7) und Seitenleisten (8) abstützen,
**dadurch gekennzeichnet,**
**dass** die Oberbleche (5) und Unterbleche (6) an drei ihrer Seiten vom Blech weg ausgebogene Seitenstreifen (11 bis 14) aufweisen, dass die Stirnflächen der Seitenstreifen (11, 13) eines Oberblechs (5) sowie die Stirnflächen der Seitenstreifen (12, 14) des Unterblechs (6) der benachbarten Heiz- und/oder Kühlplatte (4) aneinanderstoßen und vakuumdicht zu nur vorne offenen Mulden (2 bis 2""') miteinander verbunden sind, wobei das äußere Oberblech (5') und das äußere Unterblech (6') ohne wesentliche Seitenstreifen ausgebildet sind.

2. Vakuum-Trockenschrank nach Anspruch 1,
**dadurch gekennzeichnet,**
**dass** die Deckfläche (16) der Tür (3) zur Bildung eines Beruhigungsraums (17) zurückgesetzt ist.

3. Vakuum-Trockenschrank nach Anspruch 1,
**dadurch gekennzeichnet,**
**dass** der Rahmen (150) vor der Front der Mulden (2) einen Beruhigungsraum (170) bildet.

4. Vakuum-Trockenschrank nach Anspruch 2 oder 3,
**dadurch gekennzeichnet,**
**dass** eine Evakuierungsleitung an den Beruhigungsraum (17, 170) angeschlossen ist.

5. Vakuum-Trockenschrank nach einem der Ansprüche 1 bis 3,
**dadurch gekennzeichnet,**
**dass** eine Evakuierungsleitung an eine der Mulden (2, 20) angeschlossen ist.

6. Vakuum-Trockenschrank nach einem der Ansprüche 1 bis 5,
**dadurch gekennzeichnet,**
**dass** die Deckflächen der Türe (3, 30) und/oder des Rahmens (150) und/oder die Seitenstreifen (11-14) mit Heiz- und/oder Kühlvorrichtungen ausgestattet sind.

## Claims

1. Vacuum drying chamber (1) with thermally adjustable heating and/or cooling plates (4) that serve as support surfaces for carriers of the material to be dried and through which a heat transfer medium flows, wherein said heating and/or cooling plates contain upper and lower sheets (5, 6) that are realized in the form of vacuum-tight troughs (2), wherein said troughs are recessed into a frame (15, 150) that holds a locking door (3, 30) and form a vacuum chamber together with said frame, and wherein the upper and lower sheets are supported by means of intermediate strips (7) and lateral strips (8) that close the interior and define the throughput of the heat transfer medium, **characterized by** the fact that the upper sheets (5) and the lower sheets (6) contain lateral strips (11-14) that are bent away from the sheets on three of their sides, and by the fact that the end faces of the lateral strips (11, 13) of an upper sheet (5) and the end faces of the lateral strips (12, 14) of the lower sheet (6) of the adjacent heating and/or cooling plate (4) abut one another and are connected to one another in a vacuum-tight fashion such that troughs (2-2""') which are only open on the front are formed, wherein the outer upper sheet (5') and the outer lower sheet (6') are realized without significant lateral strips.

2. Vacuum drying chamber according to claim 1, **characterized by** the fact that the cover surface (16) of the door (3) is set back in order to form a calming space (17).

3. Vacuum drying chamber according to claim 1, **characterized by** the fact that the frame (150) forms a calming space (170) in front of the front side of the troughs (2).

4. Vacuum drying chamber according to claim 2 or 3, **characterized by** the fact that an evacuating line is connected to the calming space (17, 170).

5. Vacuum drying chamber according to one of claims 1-3, **characterized by** the fact that an evacuating line is connected to one of the troughs (2, 20).

6. Vacuum drying chamber according to one of claims 1-5, **characterized by** the fact that the cover surfaces of the door (3, 30) and/or the frame (150) and/or the lateral strips (11-14) are equipped with heating and/or cooling devices.

## Revendications

1. Etuve sous vide (1) avec des plateaux de chauffage et de refroidissement (4) réglables au niveau thermique, traversés par une substance conductrice de chaleur, prévus comme surface de dépôt de produits à sécher, qui présentent des claies supérieures et inférieures (5, 6) formant des bacs (2) étanches au vide emboîtés dans un cadre (15, 150) supportant une porte de verrouillage (3, 30), constituant avec celui-ci un compartiment sous vide commun, qui s'appuient sur des baguettes intermédiaires (7) et latérales (8) déterminées en fonction du passage de la substance conductrice de chaleur et délimitant leur espace intérieur **caractérisé en ce que** les claies supérieures (5) et les claies inférieures (6) présentent, sur trois de leurs faces, des bandes latérales (11 à 14) repliées vers l'extérieur par rapport à la claie, que les surfaces frontales des bandes latérales (11, 13) d'une claie supérieure (5) ainsi que les surfaces frontales des bandes latérales (12, 14) de la claie inférieure (6) du plateau de chauffage et/ou de refroidissement voisin (4) se rencontrent et sont reliées les unes et autres de manière étanche au vide pour former des bacs ouverts seulement à l'avant (2 à 2 ""), la claie supérieure externe (5') et la claie inférieure externe (6') étant conçues sans bandes latérales intrinsèques.

2. Etuve sous vide selon la revendication 1, **caractérisée en ce que** la surface couvrante (16) de la porte (3) est décalée pour former un espace d'amortissement (17).

3. Etuve sous vide selon la revendication 1, **caractérisée en ce que** le cadre (150) forme, devant les bacs (2), un espace d'amortissement (170).

4. Etuve sous vide selon la revendication 2 ou 3, **caractérisée en ce que** une conduite d'évacuation est reliée à l'espace d'amortissement (17, 170).

5. Etuve sous vide selon une des revendications 1 à 3, **caractérisée en ce que** une conduite d'évacuation est reliée à un des bacs (2, 20).

6. Etuve sous vide selon une des revendications 1 à 5, **caractérisée en ce que** les surfaces couvrantes de la porte (3, 30) et/ou du cadre (150) et/ou les bandes latérales (11-14) sont équipées de dispositifs de chauffage et/ou de refroidissement.
